# EUROPÄISCHE PATENTSCHRIFT

(11) **EP 3 540 164 B1**
(45) Veröffentlichungstag und Bekanntmachung des Hinweises auf die Patenterteilung: **23.02.2022**
(21) Anmeldenummer: 19166441.6
(22) Anmeldetag: 01.03.2017
(51) Int. Cl.: E05F 15/73

(54) **VERFAHREN ZUR ANSTEUERUNG EINER MOTORISCHEN VERSCHLUSSELEMENTANORDNUNG EINES KRAFTFAHRZEUGS**
METHOD FOR CONTROLLING A MOTORISED CLOSURE ELEMENT OF A MOTOR VEHICLE
PROCÉDÉ DE COMMANDE D'UN SYSTÈME D'OUVRANT MOTORISÉ DE VÉHICULE À MOTEUR

(30) Priorität: 11.05.2016 DE 102016108702
(43) Veröffentlichungstag der Anmeldung: 18.09.2019
(62) Teilanmeldung aus: 17158669.6
(73) Patentinhaber: Brose Fahrzeugteile SE & Co. Kommanditgesellschaft, Bamberg, 96052 Bamberg (DE)
(72) Erfinder: Herthan, Bernd, 96247 Michelau (DE)
(74) Vertreter: Gottschald Patentanwälte Partnerschaft mbB

(56) Entgegenhaltungen:
- EP-A1- 2 919 095
- DE-A1-102013 006 086
- DE-A1-102013 010 994
- JP-A- 2008 111 886
- US-A1- 2015 262 002
- US-B1- 6 323 761

## Beschreibung

Die Erfindung betrifft ein Verfahren zur Ansteuerung einer motorischen Verschlusselementanordnung eines Kraftfahrzeugs gemäß dem Oberbegriff von Anspruch 1 sowie ein Steuersystem für eine motorische Verschlusselementanordnung gemäß dem Oberbegriff von Anspruch 9.

Motorische Verschlusselementanordnungen haben sich in den letzten Jahren im Rahmen der Komfortsteigerung bei Kraftfahrzeugen weitgehend durchgesetzt. Bei den Verschlusselementen solcher Verschlusselementanordnungen kann es sich beispielsweise um Türen, insbesondere Seitentüren, Klappen, insbesondere Heckklappen, Heckdeckel, Motorhauben, Laderaumböden o. dgl. eines Kraftfahrzeugs handeln. Insoweit ist der Begriff "Verschlusselement" vorliegend weit zu verstehen. Dem Verschlusselement der Verschlusselementanordnung ist oft eine Antriebsanordnung zugeordnet, mittels der sich das Verschlusselement motorisch öffnen und schließen lässt. Um das Auslösen der Ansteuerung der Verschlusselementanordnung für den Bediener besonders komfortabel zu gestalten, wird zunehmend dazu übergegangen, eine auslösende Bediensituation sensorisch zu erfassen. Ein Beispiel hierfür liefert die DE 10 2014 101 661 A1, die ein Verfahren zur Ansteuerung einer motorischen Heckklappenanordnung eines Kraftfahrzeugs betrifft.

Das obige Verfahren, von dem die Erfindung ausgeht, betrifft die Erfassung einer vorbestimmten Fußbewegung des Bedieners. Es ermöglicht die Reduktion von Fehlerfassungen, indem nicht nur das sich bewegende Bein des Bedieners, sondern auch das stillstehende Bein des Bedieners detektiert wird. Durch die Detektion zweier Körperteile ergibt sich im Ergebnis eine besonders hohe Erfassungssicherheit insgesamt.

Bei einem weiteren bekannten Verfahren zur Ansteuerung einer motorischen Heckklappenanordnung (DE 10 2013 010 994 A1), gemäß dem Oberbegriff des Anspruchs 1, wird die Erfassungssicherheit dadurch erhöht, dass eine Bewegung eines Körperteils des Oberkörpers des Bedieners erfasst wird.

Die bekannten Verfahren haben sich in der Praxis bewährt speziell für den Fall, dass eine vorbestimmte Bedienerbewegung, insbesondere eine Bedienergeste, genutzt wird, um die Ansteuerung der jeweiligen Verschlusselementanordnung auszulösen. Eine Herausforderung ergibt sich, wenn die für das Auslösen der Ansteuerung vorgesehenen Bedienerbewegungen nicht so ausgeprägt wie eine Fußbewegung sind, oder, wenn für das Auslösen der Ansteuerung überhaupt keine Bedienerbewegung vorgesehen ist. Besonders im letztgenannten Fall lässt sich mit den bekannten Verfahren eine hohe Erfassungssicherheit nur mit großem Aufwand umsetzen.

Der Erfindung liegt das Problem zugrunde, ein Verfahren zur Ansteuerung einer motorischen Verschlusselementanordnung eines Kraftfahrzeugs anzugeben, mit dem die Erfassungssicherheit bei der Erfassung einer Bediensituation mit geringem Aufwand gesteigert wird.

Das obige Problem wird bei einem Verfahren gemäß dem Oberbegriff von Anspruch 1 durch die Merkmale des kennzeichnenden Teils von Anspruch 1 gelöst.

Der Erfindung liegt die grundsätzliche Erkenntnis zugrunde, dass die Einbeziehung der Ausrichtung zumindest eines Körperteils des Bedieners in die Bediensituationsüberwachung zu einer besonders hohen Erfassungssicherheit führen kann. Beispielsweise ist eine Ansteuerung der Verschlusselementanordnung in der Regel nicht gewünscht, wenn der Oberkörper des Bedieners dem Verschlusselement abgewandt ist. Mit der vorschlagsgemäßen Lösung kann dies sensorisch erfasst werden, so dass eine Ansteuerung der Verschlusselementanordnung bei in obiger Weise abgewandtem Oberkörper des Bedieners ausgeschlossen wird.

Im Einzelnen wird ganz allgemein vorgeschlagen, dass eine Bediensituationsbedingung der auslösenden Bediensituation dadurch definiert ist, dass die Ausrichtung zumindest eines Körperteils des Bedieners um die Vertikale in einem vorbestimmten erlaubten Ausrichtungsbereich liegt. Es geht bei der Ausrichtung des Körperteils also um die Schwenklage des Körperteils um die Vertikale. Aus dieser Schwenklage ergibt sich, ob das betreffende Körperteil dem Verschlusselement zugewandt oder vom Verschlusselement abgewandt ist.

Vorschlagsgemäß ist es weiter vorgesehen, dass mittels der Sensoranordnung erfasst wird, ob die Ausrichtung des mindestens einen Körperteils des Bedieners um die Vertikale im erlaubten Ausrichtungsbereich liegt. In Abhängigkeit vom Ergebnis dieser Erfassung wird die Ansteuerung der Verschlusselementanordnung vorgenommen.

Mit der vorschlagsgemäßen Lösung lässt sich ein großer Teil von Fehlauslösungen der Verschlusselementanordnung vermeiden, da die Ausrichtung zumindest eines Körperteils des Bedieners einen Anhaltspunkt dafür gibt, ob die Ansteuerung der Verschlusselementanordnung gerade gewünscht ist oder nicht.

Vorschlagsgemäß ist eine Bediensituationsbedingung der auslösenden Bediensituation dadurch definiert, dass zumindest ein Körperteil des Bedieners mit seiner Vorderseite dem Verschlusselement zugewandt ist. Bei dem Körperteil kann es sich beispielsweise um den Oberkörper des Bedieners (Anspruch 2), um den Kopf des Bedieners (Anspruch 3) oder um ein Auge des Bedieners (Anspruch 4) handeln.

Bei der weiter bevorzugten Ausgestaltung gemäß Anspruch 5 lässt sich die Erfassungssicherheit weiter erhöhen, indem die auslösende Bediensituation, deren Erfassung zu einer Ansteuerung der Verschlusselementanordnung führt, die Ausrichtung zweier oder mehrerer Körperteile des Bedieners umfasst. Beispielsweise kann es vorteilhaft sein, dass die auslösende Bediensituation nicht nur eine vorbestimmte Ausrichtung des Oberkörpers, sondern auch eine vorbestimmte Ausrichtung des Kopfes des Bedieners umfasst.

Nach einer weiteren Lehre gemäß Anspruch 9 wird ein Steuersystem für eine motorische Verschlusselementanordnung eines Kraftfahrzeugs beansprucht, das der Durchführung des obigen, vorschlagsgemäßen Verfahrens dient.

Wesentlich ist nach der weiteren Lehre, dass das Steuersystem eine Steuerungsanordnung sowie eine Sensoranordnung aufweist, die zur Umsetzung des vorschlagsgemäßen Verfahrens miteinander wechselwirken. Insoweit darf auf alle Ausführungen zu dem vorschlagsgemäßen Verfahren verwiesen werden.

Im Folgenden wird die Erfindung anhand einer lediglich ein Ausführungsbeispiel darstellenden Zeichnung näher erläutert. In der Zeichnung zeigt
- Fig. 1: den Heckbereich eines Kraftfahrzeugs mit einer motorischen Verschlusselementanordnung, sowie mit einem, dem Verschlusselement zugeordneten, vorschlagsgemäßen Steuersystem in einer Seitenansicht,
- Fig. 2: den Heckbereich des Kraftfahrzeugs gemäß Fig. 1 mit drei Bediensituationen, a) in denen der Bediener dem Verschlusselement zugewandt ist und b) in denen der Bediener dem Verschlusselement abgewandt ist, jeweils in einer Ansicht von oben.

Das vorschlagsgemäße Verfahren dient der Ansteuerung einer motorischen Verschlusselementanordnung 1 eines Kraftfahrzeugs 2, die mit einem Verschlusselement 3, einer Steuerungsanordnung 5 sowie einer Sensoranordnung 6 ausgestattet ist. Hier und vorzugsweise ist die Verschlusselementanordnung auch mit einer dem Verschlusselement 3 zugeordneten Antriebsanordnung 4 zur motorischen Verstellung des Verschlusselements 3 ausgestattet.

Bei dem Verschlusselement 3 kann es sich um alle Arten von Verschlusselementen eines Kraftfahrzeugs handeln, wie im einleitenden Teil der Beschreibung erläutert worden ist. Hier und vorzugsweise handelt es sich bei dem Verschlusselement 3 um die Heckklappe eines Kraftfahrzeugs 2. Alle Ausführungen zu einer Heckklappe gelten für alle anderen Arten von Verschlusselementen entsprechend.

Der Begriff "Ansteuerung der motorischen Verschlusselementanordnung" bedeutet in einer ersten bevorzugten Ausgestaltung, dass bei einer Ansteuerung das Verschlusselement 3 mittels der Antriebsanordnung 4 verstellt wird. Die Ansteuerung der Verschlusselementanordnung 1 ist damit stets mit einem Bestromen eines nicht dargestellten Antriebsmotors der Antriebsanordnung 4 verbunden. Im Einzelnen ist das Verschlusselement 3 der Verschlusselementanordnung 1 im Rahmen einer Ansteuerung ganz oder teilweise zwischen einer vollständig geschlossenen Stellung (in Fig. 1 in durchgezogener Linie dargestellt) und einer vollständig geöffneten Stellung (in Fig. 1 in gestrichelter Linie dargestellt) mittels der Antriebsanordnung 4 verstellbar. Grundsätzlich kann es auch vorgesehen sein, dass eine Ansteuerung der motorischen Verschlusselementanordnung 1 lediglich ein Aufdrücken des Verschlusselements 3 bewirkt, so dass ein Eingriffsspalt zwischen Verschlusselement 3 und Kraftfahrzeugkarosserie entsteht, in den der Bediener eingreifen und die weitere Verstellung des Verschlusselements 3 manuell vornehmen kann.

Der Begriff "Ansteuerung der motorischen Verschlusselementanordnung" bedeutet in einer zweiten bevorzugten Ausgestaltung, dass bei einer Ansteuerung ein der Verschlusselementanordnung 1 zugeordnetes, hier nicht dargestelltes Kraftfahrzeugschließsystem, insbesondere mindestens ein dazugehöriges Kraftfahrzeugschloss, motorisch verstellt wird. Die Verstellung des Kraftfahrzeugschlosses kann eine motorische Verstellung des Schlosszustands, beispielsweise zwischen den Schlosszuständen "verriegelt" und "entriegelt", sein, so dass in Abhängigkeit von dem Schlosszustand ein Öffnen des Kraftfahrzeugschlosses möglich ist. Denkbar ist weiter, dass die Verstellung des Kraftfahrzeugschlosses das Öffnen des Kraftfahrzeugschlosses bewirkt, so dass das zugeordnete Verschlusselement 3 in Öffnungsrichtung freigegeben wird. Schließlich kann die Verstellung des Kraftfahrzeugschlosses ein obiges Aufdrücken des Verschlusselements 3 in obigem Sinne sein.

Der Begriff "motorisch" umfasst vorliegend jedwede Verstellbarkeit mit einem irgendwie gearteten, insbesondere elektrischen, Aktuator.

Die Sensormesswerte der Sensoranordnung 6 werden mittels der Steuerungsanordnung 5 daraufhin überwacht, ob eine auslösende Bediensituation vorliegt. Die Steuerungsanordnung 5 ist also steuerungstechnisch mit der Sensoranordnung 6 gekoppelt, so dass mittels der Steuerungsanordnung 5 die Erzeugung entsprechender Sensormesswerte der Sensoranordnung 6 ausgelöst werden kann. Die Sensoranordnung 6 kann je nach Anwendungsfall Abstandssensoren, bildgebende Sensoren o. dgl. umfassen. Als Abstandssensoren haben sich kapazitive Sensoren bewährt. Insoweit darf auf die deutsche Anmeldung DE 10 2014 101 661 A1 vom 11. Februar 2014 verwiesen werden, die auf die Anmelderin zurückgeht und die insoweit zum Gegenstand der vorliegenden Anmeldung gemacht wird.

Die Sensoranordnung kann auch einen Radarsensor umfassen, mit dem sich Körperteile des Bedieners, einschließlich deren Ausrichtung, leicht erfassen lassen.

Schließlich kann die Sensoranordnung als bildgebenden Sensor einen kamerabasierten Sensor umfassen. Hier findet vorzugsweise ein 3D-Kamerasystem Anwendung, das mindestens zwei voneinander beabstandete Kamerasensoren aufweist.

Die Sensoranordnung 6 dient wie oben angedeutet der Überwachung der Sensormesswerte der Sensoranordnung 6 daraufhin, ob eine auslösende Bediensituation vorliegt. Eine solche Bediensituation ist vorschlagsgemäß durch mindestens eine Bediensituationsbedingung definiert. Eine solche Bediensituationsbedingung kann grundsätzlich statische Parameter wie die aktuelle Position, aber auch dynamische Parameter wie die Bewegung mindestens eines Körperteils des Bedieners betreffen. Bei der Erfassung einer derart definierten Bediensituation wird mittels der Steuerungsanordnung 5 eine entsprechende Ansteuerung der Verschlusselementanordnung 1 vorgenommen.

Die Erfassung einer obigen, auslösenden Bediensituation führt bei vollständig geschlossenem Verschlusselement 3 vorzugsweise dazu, dass das Verschlusselement 3 mittels der Antriebsanordnung 4 in Öffnungsrichtung, vorzugsweise in die vollständig geöffnete Stellung, verstellt wird. Andersherum führt die Erfassung einer auslösenden Bediensituation bei vollständig geöffnetem Verschlusselement 3 vorzugsweise dazu, dass das Verschlusselement 3 mittels der Antriebsanordnung 4 in Schließrichtung, vorzugsweise in die vollständig geschlossene Stellung, verstellt wird.

Wesentlich für die vorschlagsgemäße Lösung ist eine ganz spezielle Definition einer Bediensituation. Eine Bediensituationsbedingung der auslösenden Bediensituation ist demnach dadurch definiert, dass die Ausrichtung zumindest eines Körperteils O des Bedieners B um die Vertikale 7 in einem vorbestimmten erlaubten Ausrichtungsbereich A liegt. Bei der Vertikalen 7 handelt es sich hier um eine geometrische, vertikal ausgerichtete Achse, um die sich das betreffende Körperteil O des Bedieners B - jedenfalls auch - schwenken lässt. Hier und vorzugsweise handelt es sich bei dem betreffenden Körperteil O des Bedieners B um den Oberkörper O des Bedieners B. Unter dem Begriff "Oberkörper" wird vorliegend der Rumpf des Körpers des Bedieners B verstanden.

Wesentlich für die vorschlagsgemäße Lösung ist weiter, dass mittels der Sensoranordnung 6 erfasst wird, ob die Ausrichtung des zumindest einen Körperteils O des Bedieners B um die Vertikale 7 im erlaubten Ausrichtungsbereich A liegt. In Abhängigkeit davon, ob die Ausrichtung des zumindest einen Körperteils O des Bedieners B um die Vertikale 7 im erlaubten Ausrichtungsbereich A liegt oder nicht, wird die Ansteuerung der Verschlusselementanordnung 1 vorgenommen. In besonders bevorzugter und noch zu erläuternder Ausgestaltung bedeutet dies, dass die Ansteuerung der Verschlusselementanordnung 1 in der in Fig. 2a gezeigten Situation grundsätzlich möglich ist und in der in Fig. 2b gezeigten Situation ausgeschlossen ist. Eine Zusammenschau dieser beiden Darstellungen zeigt bereits, dass die Wahrscheinlichkeit einer ungewünschten Ansteuerung der Verschlusselementanordnung 1 mit der vorschlagsgemäßen Lösung reduziert werden kann, indem die Ausrichtung zumindest eines Körperteils O des Bedieners B in die auslösende Bediensituation mit einbezogen wird.

Wie oben angesprochen kann die Sensoranordnung 6 auf ganz unterschiedliche Weise realisiert sein. Hier und vorzugsweise weist die Sensoranordnung 6 zur Erfassung der Ausrichtung des Bedieners B ein kamerabasiertes Sensorelement 8 auf, das vorzugsweise nach Art einer 3D-Kamera aufgebaut ist. Hierdurch ist es ohne Weiteres möglich, neben der Position auch die Ausrichtung des jeweiligen Körperteils O des Bedieners B zu ermitteln. Hier und vorzugsweise ist zusätzlich ein kapazitiver Abstandssensor 9 vorgesehen, der sich vorzugsweise über die Breite des Kraftfahrzeugs 2 erstreckt. Mit dem kapazitiven Abstandssensor 9 lässt sich eine Bedienergeste, beispielsweise eine in Fig. 1 angedeutete Fußbewegung, gut erfassen.

Schließlich ist eine Sende-/Empfangseinheit 10 vorgesehen, die vorliegend auch der Sensoranordnung 6 zugeordnet sein kann. Die Sende-/Empfangseinheit 10 dient der Kommunikation mit einer portablen Identifikationseinheit wie einem elektronischen Schlüssel oder einer ID-Karte mit integriertem RFID-Chip. Mittels der Sende-/Empfangseinheit 10 lässt sich nicht nur der Bediener B authentifizieren, sondern auch die Entfernung des Bedieners B, der die portable Identifikationseinheit 11 trägt, zu der Sende-/Empfangseinheit 10 ermitteln. Diese Entfernung kann grundsätzlich in obigem Sinne als Bediensituationsbedingung der auslösenden Bediensituation definiert sein.

Bei der Bestimmung der Ausrichtung eines Körperteils O des Bedieners B wird dem betreffenden Körperteil O vorzugsweise eine Referenzebene R zugeordnet, die in dem betreffenden Körperteil O des Bedieners B liegt. Dabei wird davon ausgegangen, dass jedes Körperteil O des Bedieners B eine Vorderseite und eine Rückseite, jeweils bezogen auf die vorwärtige Blickrichtung des Bedieners B, aufweist. Die Referenzebene R wird entsprechend so definiert, dass eine Seite der Referenzebene R nach vorne und die andere Seite der Referenzebene R nach hinten weist, was sich jeweils durch eine entsprechende Ausrichtung der Normalenvektoren der sich gegenüberliegenden Oberflächen der Referenzebenen R äußert. Eine derart definierte Referenzebene R ist in der Zeichnung für den Oberkörper O des Bedieners B angedeutet. Die Referenzebene R läuft dort wie beschrieben durch das betreffende Körperteil O hindurch und weist eine Orientierung auf, die an der Vorder- bzw. Rückseite des Oberkörpers O des Bedieners B orientiert ist.

Von besonderer Bedeutung ist vorliegend eine Ausgestaltung, bei der es darauf ankommt, dass zumindest ein Körperteil O des Bedieners B mit seiner Vorderseite dem Verschlusselement 3 zugewandt ist. Im Einzelnen wird vorzugsweise vorgeschlagen, dass eine Bediensituationsbedingung der auslösenden Bediensituation dadurch definiert ist, dass zumindest ein Körperteil O, hier der Oberkörper O des Bedieners B, mit seiner Vorderseite dem Verschlusselement 3 zugewandt ist. Dies ist vorliegend dadurch definiert, dass die Vorderseite des betreffenden Körperteils O des Bedieners B von seiner Ausrichtung auf einen vorbestimmten Bezugspunkt P am Verschlusselement 3 nur innerhalb des erlaubten Ausrichtungsbereichs A abweicht. Dies wird vorzugsweise dadurch bewerkstelligt, dass der nach vorne weisende Normalenvektor N der Referenzebene R des betreffenden Körperteils O innerhalb des erlaubten Ausrichtungsbereichs A liegt. Der Ausrichtungsbereich A ist vorschlagsgemäß und in der Zeichnung dadurch definiert, dass der Ausrichtungsbereich A eine erlaubte Winkelabweichung von der exakten Ausrichtung des Körperteils O auf den Bezugspunkt P in beiden Schwenkrichtungen um die Vertikale 7 erlaubt. Hier und vorzugsweise liegt der Ausrichtungsbereich A vorzugsweise in einem Winkelbereich zwischen 45° und 135°.

Der Bezugspunkt P ist vorliegend so definiert, dass er entlang der Querachse 12 des Kraftfahrzeugs 2 im Wesentlichen im mittleren Bereich des Verschlusselements 3 liegt. Der Bezugspunkt P kann grundsätzlich an anderen Stellen vorgesehen sein. Denkbar ist auch, dass mehrere solcher Bezugspunkte P vorgesehen sind.

Es wurde schon darauf hingewiesen, dass eine Bediensituationsbedingung der auslösenden Bediensituation hier und vorzugsweise dadurch definiert ist, dass der Oberkörper O des Bedieners B mit seiner Vorderseite im Rahmen des erlaubten Ausrichtungsbereichs A dem Verschlusselement 3 zugewandt ist. Die Erfassung der Ausrichtung des Oberkörpers O des Bedieners B ist vorteilhaft, da sich der Oberkörper O mit vergleichsweise einfachen Mitteln sensorisch erfassen lässt. Fig. 2a zeigt drei Situationen, in denen der Bediener B jeweils mit den Bezugszeichen B^{I}, B^{II} und B^{III} bezeichnet ist. In allen drei Stellungen zeigt sich, dass die betreffenden Normalenvektoren N^{I}, N^{II}, und N^{III} innerhalb des zugeordneten Ausrichtungsbereichs A^{I}, A^{II} und A^{III} liegen. Dies bedeutet, dass der Oberkörper O des Bedieners B in obigem Sinne dem Verschlusselement 3 zugewandt ist, so dass die Ansteuerung der Verschlusselementanordnung 1 vorbehaltlich der Erfassung weiterer, der Bediensituation ggf. zugeordneter Bediensituationsbedingungen erfolgen kann.

Anders ist es bei der Darstellung dreier weiterer Situationen gemäß Fig. 2b, in denen der Bediener B jeweils mit den Bezugszeichen B^{IV}, B^{V} und B^{VI} angedeutet ist. Dabei wird deutlich, dass die betreffenden Normalenvektoren N^{IV}, N^{V} und N^{VI} jeweils außerhalb des jeweils zugeordneten Ausrichtungsbereichs A^{IV}, A^{V} und A^{VI} liegen. Dies bedeutet, dass die Ausrichtung des Oberkörpers O des Bedieners B um die Vertikale 7 nicht im erlaubten Ausrichtungsbereich A liegt, so dass keine Ansteuerung der Verschlusselementanordnung 1 ausgelöst wird.

Das vorschlagsgemäße Verfahren lässt sich auch auf andere Körperteile O des Bedieners B anwenden. Beispielsweise kann eine Bediensituationsbedingung der auslösenden Bediensituation dadurch definiert sein, dass der Kopf des Bedieners B mit seiner Vorderseite im Rahmen des erlaubten Ausrichtungsbereichs A dem Verschlusselement 3 zugewandt ist. Das gleiche Grundprinzip lässt sich auf andere Körperteile O des Bedieners B, insbesondere auf den Unterkörper U des Bedieners B und/oder auf Gliedmaßen wie die Beine des Bedieners B, anwenden.

Ein anderes Körperteil O des Bedieners B ist grundsätzlich ein Auge des Bedieners B. In diesem Rahmen ist es vorzugsweise so, dass eine Bediensituationsbedingung der auslösenden Bediensituation dadurch definiert ist, dass ein Auge des Bedieners B mit seiner Blickrichtung im Rahmen des erlaubten Ausrichtungsbereichs dem Verschlusselement 3 zugewandt ist. Hierfür weist die Sensoranordnung 6 vorzugsweise ein Sensorelement auf, das die Blickrichtung des Auges des Bedieners B erfassen kann. Hierfür sind aus dem Stand der Technik eine Reihe von Ansätzen bekannt geworden, die ggf. auch beide Augen des Bedieners B entsprechend erfassen können.

Wie oben angedeutet, kann eine auslösende Bediensituation mehrere Bediensituationsbedingungen umfassen. Diese Bediensituationsbedingungen sind im Rahmen der Definition der Bediensituation vorzugsweise logisch miteinander verknüpft, insbesondere UND-verknüpft und/oder ODER-verknüpft. Dies kann beispielsweise bedeuten, dass die auslösende Bediensituation die logische Verknüpfung der dem Verschlusselement 3 zugewandten Ausrichtung des Oberkörpers O des Bedieners B mit der dem Verschlusselement 3 zugewandten Ausrichtung des Kopfes des Bedieners B umfasst. Die auslösende Bediensituation kann aber auch andere Bediensituationsbedingungen umfassen.

Grundsätzlich ergibt sich eine besonders gute Erfassungssicherheit dadurch, dass die Sensoranordnung 6 ein erstes Sensorelement aufweist, das auf die Erfassung einer ersten Bediensituationsbedingung der auslösenden Bediensituation gerichtet ist und dass die Sensoranordnung 6 mindestens ein zweites Sensorelement aufweist, das auf die Erfassung mindestens einer zweiten Bediensituationsbedingung der vorbestimmten Situation gerichtet ist.

Bei dem dargestellten und insoweit bevorzugten Ausführungsbeispiel ist es so, dass eine Bediensituationsbedingung eine in Fig. 1 dargestellte Fußbewegung des Bedieners B betrifft, die durch den kapazitiven Abstandssensor 9 erfasst wird.

Eine weitere Bediensituationsbedingung betrifft die oben angesprochene Ausrichtung des Oberkörpers O des Bedieners B, die durch das kamerabasierte Sensorelement 8 erfasst wird. Nur wenn beide Bediensituationsbedingungen im Sinne einer UND-Verknüpfung erfasst worden sind, wird die Ansteuerung der Verschlusselementanordnung 1, hier für eine motorische Verstellung des Verschlusselements 3 in Öffnungsrichtung, vorgenommen.

Alternativ oder zusätzlich kann es vorgesehen sein, dass eine Bediensituationsbedingung der auslösenden Bediensituation dadurch definiert ist, dass sich die Position des Bedieners B innerhalb eines vorbestimmten Zeitfensters nicht oder nur in einem vorbestimmten Positionsbereich verändert. Bei diesem vorbestimmten Positionsbereich handelt es sich vorzugsweise um einen Positionsbereich, der in der unmittelbaren Nähe des Verschlusselements 3 gelegen ist.

Eine weitere Bediensituationsbedingung der auslösenden Bediensituation ist vorzugsweise dadurch definiert, dass sich der Bediener B aus einem vorbestimmten, dem Verschlusselement 3 und/oder dem Kraftfahrzeug 2 zugeordneten Nahbereich herausbewegt und anschließend wieder in den Nahbereich hineinbewegt. Andere Bediensituationsbedingungen, die wiederum miteinander logisch miteinander verknüpft sein können, sind denkbar.

Nach einer weiteren Lehre, der eigenständige Bedeutung zukommt, wird ein Steuersystem 14 für eine motorische Verschlusselementanordnung 1 eines Kraftfahrzeugs 2 als solches beansprucht, das speziell zur Durchführung des oben angesprochenen, vorschlagsgemäßen Verfahrens eingerichtet ist. Insoweit darf auf alle das vorschlagsgemäße Verfahren betreffende Ausführungen verwiesen werden.

Das vorschlagsgemäße Steuerungssystem 14 weist eine Steuerungsanordnung 5 sowie eine Sensoranordnung 6 auf, wobei die Sensormesswerte der Sensoranordnung 6 mittels der Steuerungsanordnung 5 daraufhin überwacht werden, ob eine oben erläuterte, auslösende Bediensituation vorliegt und wobei die Steuerungsanordnung 5 bei Erfassung der auslösenden Bediensituation eine Ansteuerung der Verschlusselementanordnung 1 auslöst. Im Übrigen entspricht die Funktionsweise des Steuersystems 14 einer Umsetzung des obigen, vorschlagsgemäßen Verfahrens.

## Patentansprüche

1. Verfahren zur Ansteuerung einer motorischen Verschlusselementanordnung (1) eines Kraftfahrzeugs (2), wobei die Verschlusselementanordnung (1) ein Verschlusselement (3), eine Steuerungsanordnung (5) sowie eine Sensoranordnung (6) aufweist, wobei die Sensormesswerte der Sensoranordnung (6) mittels der Steuerungsanordnung (5) daraufhin überwacht werden, ob eine auslösende Bediensituation, die durch mindestens eine Bediensituationsbedingung definiert ist, vorliegt und wobei bei Erfassung der auslösenden Bediensituation mittels der Steuerungsanordnung (5) eine Ansteuerung der Verschlusselementanordnung (1) ausgelöst wird,
**dadurch gekennzeichnet,**
***dass*** *eine Bediensituationsbedingung der auslösenden Bediensituation dadurch definiert ist, dass die Ausrichtung zumindest eines Körperteils (O) des Bedieners (B) um die Vertikale (7) in einem vorbestimmten erlaubten Ausrichtungsbereich (A) liegt, dass mittels der Sensoranordnung (6) erfasst wird, ob die Ausrichtung des zumindest einen Körperteils (O) des Bedieners (B) um die Vertikale (7) im erlaubten Ausrichtungsbereich (A) liegt und in Abhängigkeit davon die Ansteuerung der Verschlusselementanordnung (1) ausgelöst wird,* dass eine Bediensituationsbedingung der auslösenden Bediensituation dadurch definiert ist, dass zumindest ein Körperteil (O) des Bedieners (B) mit seiner Vorderseite dem Verschlusselement (3) zugewandt ist, indem die Vorderseite des betreffenden Körperteils (O) des Bedieners (B) von seiner Ausrichtung auf einen vorbestimmten Bezugspunkt am Verschlusselement (3) nur innerhalb des erlaubten Ausrichtungsbereichs (A) abweicht, und dass der Ausrichtungsbereich (A) dadurch definiert ist, dass der Ausrichtungsbereich (A) eine erlaubte Winkelabweichung von der exakten Ausrichtung des Körperteils (O) auf den Bezugspunkt (P) in beiden Schwenkrichtungen um die Vertikale (7) erlaubt.

2. Verfahren nach Anspruch 1, **dadurch gekennzeichnet, dass** eine Bediensituationsbedingung der auslösenden Bediensituation dadurch definiert ist, dass der Oberkörper (O) des Bedieners (B) mit seiner Vorderseite im Rahmen des erlaubten Ausrichtungsbereichs (A) dem Verschlusselement (3) zugewandt ist.

3. Verfahren nach Anspruch 1 oder 2, **dadurch gekennzeichnet, dass** eine Bediensituationsbedingung der auslösenden Bediensituation dadurch definiert ist, dass der Kopf des Bedieners (B) mit seiner Vorderseite im Rahmen des erlaubten Ausrichtungsbereichs (A) dem Verschlusselement (3) zugewandt ist.

4. Verfahren nach einem der vorhergehenden Ansprüche, **dadurch gekennzeichnet, dass** eine Bediensituationsbedingung der auslösenden Bediensituation dadurch definiert ist, dass ein Auge des Bedieners (B) mit seiner Blickrichtung im Rahmen des erlaubten Ausrichtungsbereichs (A) dem Verschlusselement (3) zugewandt ist.

5. Verfahren nach einem der vorhergehenden Ansprüche, **dadurch gekennzeichnet, dass** die auslösende Bediensituation eine logische Verknüpfung, insbesondere eine UND-Verknüpfung und/oder eine ODER-Verknüpfung zweier Bediensituationsbedingungen umfasst, vorzugsweise, dass die auslösende Bediensituation die logische Verknüpfung der dem Verschlusselement (3) zugewandten Ausrichtung des Oberkörpers (O) des Bedieners (B) und der dem Verschlusselement (3) zugewandten Ausrichtung des Kopfes des Bedieners (B) umfasst.

6. Verfahren nach einem der vorhergehenden Ansprüche, **dadurch gekennzeichnet, dass** die Sensoranordnung (6) ein erstes Sensorelement aufweist, das auf die Erfassung einer ersten Bediensituationsbedingung der auslösenden Bediensituation gerichtet ist und dass die Sensoranordnung (6) mindestens ein zweites Sensorelement aufweist, das auf die Erfassung mindestens einer zweiten Bediensituationsbedingung der auslösenden Bediensituation gerichtet ist.

7. Verfahren nach einem der vorhergehenden Ansprüche, **dadurch gekennzeichnet, dass** eine Bediensituationsbedingung der auslösenden Bediensituation dadurch definiert ist, dass sich die Position des Bedieners (B) innerhalb eines vorbestimmten Zeitfensters nicht oder nur in einem vorbestimmten Positionsbereich verändert.

8. Verfahren nach einem der vorhergehenden Ansprüche, **dadurch gekennzeichnet, dass** eine Bediensituationsbedingung der auslösenden Bediensituation dadurch definiert ist, dass sich der Bediener (B) aus einem vorbestimmten, dem Verschlusselement (3) und/oder dem Kraftfahrzeug (2) zugeordneten Nahbereich herausbewegt und anschließend wieder in den Nahbereich hineinbewegt.

9. Steuersystem für eine motorische Verschlusselementanordnung (1) eines Kraftfahrzeugs (2), zur Durchführung eines Verfahrens nach einem der vorhergehenden Ansprüche, mit einer Steuerungsanordnung (5) sowie mit einer Sensoranordnung (6), wobei die Sensormesswerte der Sensoranordnung (6) mittels der Steuerungsanordnung (5) daraufhin überwacht werden, ob eine auslösende Bediensituation, die durch mindestens eine Bediensituationsbedingung definiert ist, vorliegt und wobei die Steuerungsanordnung (5) bei Erfassung der auslösenden Bediensituation eine Ansteuerung der Verschlusselementanordnung (1) auslöst,
**dadurch gekennzeichnet,**
**dass** eine Bediensituationsbedingung der auslösenden Bediensituation dadurch definiert ist, dass die Ausrichtung zumindest eines Körperteils (O) des Bedieners (B) um die Vertikale (7) in einem vorbestimmten erlaubten Ausrichtungsbereich (A) liegt, dass die Sensoranordnung (6) erfasst, ob die Ausrichtung des zumindest einen Körperteils (O) des Bedieners (B) um die Vertikale (7) im erlaubten Ausrichtungsbereich (A) liegt und in Abhängigkeit davon die Ansteuerung der Verschlusselementanordnung (1) auslöst, dass eine Bediensituationsbedingung der auslösenden Bediensituation dadurch definiert ist, dass zumindest ein Körperteil (O) des Bedieners (B) mit seiner Vorderseite dem Verschlusselement (3) zugewandt ist, indem die Vorderseite des betreffenden Körperteils (O) des Bedieners (B) von seiner Ausrichtung auf einen vorbestimmten Bezugspunkt am Verschlusselement (3) nur innerhalb des erlaubten Ausrichtungsbereichs (A) abweicht, und dass der Ausrichtungsbereich (A) dadurch definiert ist, dass der Ausrichtungsbereich (A) eine erlaubte Winkelabweichung von der exakten Ausrichtung des Körperteils (O) auf den Bezugspunkt (P) in beiden Schwenkrichtungen um die Vertikale (7) erlaubt..

## Claims

1. Method for activating a motorized closure element assembly (1) of a motor vehicle (2), wherein the closure element assembly (1) comprises a closure element (3), a control assembly (5), and a sensor assembly (6), wherein the measured sensor values of the sensor assembly (6) are monitored by means of the control assembly (5) to determine whether a triggering operating situation, which is defined by at least one operating-situation condition, is present, and wherein an activation of the closure element assembly (1) is triggered by means of the control assembly (5) upon detection of the triggering operating situation,
**characterized**
**in that** an operating-situation condition of the triggering operating situation is defined by the orientation of at least one body part (O) of the operator (B) about the vertical axis (7) lying within a predetermined permitted orientation range (A), in that whether the orientation of the at least one body part (O) of the operator (B) about the vertical axis (7) lies within the permitted orientation range (A) is detected by means of the sensor assembly (6) and, depending thereon, the activation of the closure element assembly (1) is triggered, in that an operating-situation condition of the triggering operating situation is defined by the front side of at least one body part (O) of the operator (B) facing the closure element (3) by way of the front side of the body part (O) in question of the operator (B) deviating from its orientation with respect to a predetermined reference point on the closure element (3) only within the permitted orientation range (A), and in that the orientation range (A) is defined by the orientation range (A) permitting a permitted angular deviation from the exact orientation of the body part (O) with respect to the reference point (P) in both pivot directions about the vertical axis (7).

2. Method according to Claim 1, **characterized in that** an operating-situation condition of the triggering operating situation is defined by the front side of the upper body (O) of the operator (B) facing the closure element (3) within the scope of the permitted orientation range (A).

3. Method according to Claim 1 or 2, **characterized in that** an operating-situation condition of the triggering operating situation is defined by the front side of the head of the operator (B) facing the closure element (3) within the scope of the permitted orientation range (A).

4. Method according to one of the preceding claims, **characterized in that** an operating-situation condition of the triggering operating situation is defined by an eye of the operator (B) facing the closure element (3) with the viewing direction of said operator within the scope of the permitted orientation range (A).

5. Method according to one of the preceding claims, **characterized in that** the triggering operating situation includes a logical conjunction, in particular an AND conjunction and/or an OR conjunction of two operating-situation conditions, preferably **in that** the triggering operating situation includes the logical conjunction of the orientation of the upper body (O) of the operator (B) facing the closure element (3) and the orientation of the head of the operator (B) facing the closure element (3).

6. Method according to one of the preceding claims, **characterized in that** the sensor assembly (6) comprises one first sensor element which is directed to the detection of a first operating-situation condition of the triggering operating situation, and **in that** the sensor assembly (6) comprises at least one second sensor element which is directed to the detection of at least one second operating-situation condition of the triggering operating situation.

7. Method according to one of the preceding claims, **characterized in that** an operating-situation condition of the triggering operating situation is defined by the position of the operator (B) not changing within a predetermined time window, or changing only within a predetermined position range.

8. Method according to one of the preceding claims, **characterized in that** an operating-situation condition of the triggering operating situation is defined by the operator (B) moving out of a predetermined close range, which is assigned to the closure element (3) and/or the motor vehicle (2), and subsequently moving back into the close range.

9. Control system for a motorized closure element assembly (1) of a motor vehicle (2), for carrying out a method according to one of the preceding claims, comprising a control assembly (5) and a sensor assembly (6), wherein the measured sensor values of the sensor assembly (6) are monitored by means of the control assembly (5) to determine whether a triggering operating situation, which is defined by at least one operating-situation condition, is present, and wherein the control assembly (5) triggers an activation of the closure element assembly (1) upon detection of the triggering operating situation,
**characterized**
**in that** an operating-situation condition of the triggering operating situation is defined by the orientation of at least one body part (O) of the operator (B) about the vertical axis (7) lying within a predetermined permitted orientation range (A), in that the sensor assembly (6) detects whether the orientation of the at least one body part (O) of the operator (B) about the vertical axis (7) lies within the permitted orientation range (A) and, depending thereon, triggers the activation of the closure element assembly (1), in that an operating-situation condition of the triggering operating situation is defined by the front side of at least one body part (O) of the operator (B) facing the closure element (3) by way of the front side of the body part (O) in question of the operator (B) deviating from its orientation with respect to a predetermined reference point on the closure element (3) only within the permitted orientation range (A), and in that the orientation range (A) is defined by the orientation range (A) permitting a permitted angular deviation from the exact orientation of the body part (O) with respect to the reference point (P) in both pivot directions about the vertical axis (7).

## Revendications

1. Procédé de commande d'un système d'ouvrant motorisé (1) d'un véhicule à moteur (2), dans lequel le système d'ouvrant (1) comporte un ouvrant (3), un système de commande (5) et un système de capteurs (6), dans lequel les valeurs de mesure de capteurs du système de capteurs (6) sont surveillées au moyen du système de commande (5) pour déterminer s'il existe une situation de manœuvre de déclenchement qui est définie par au moins une condition de situation de manœuvre, et dans lequel, lors de la détection de la situation de manœuvre de déclenchement, une commande du système d'ouvrant (1) est déclenchée au moyen du système de commande (5),
**caractérisé en ce qu'**une condition de situation de manœuvre de la situation de manœuvre de déclenchement est définie par le fait que l'orientation d'au moins une partie (O) du corps de l'opérateur (B) autour de la verticale (7) se situe dans une plage d'orientation autorisée prédéterminée (A), **en ce qu'**il est détecté au moyen du système de capteurs (6) si l'orientation d'au moins une partie (O) du corps de l'opérateur (B) se trouve sur la verticale (7) dans la plage d'orientation autorisée (A) et la commande du système d'ouvrant (1) est déclenchée en fonction de cela, et **en ce qu'**une condition de situation de manœuvre de la situation de manœuvre de déclenchement est définie **en ce qu'**au moins la partie (O) du corps de l'opérateur (B) est tournée par son côté avant vers l'ouvrant (3), en ce sens que le côté avant de la partie du corps (O) concernée de l'opérateur (B) ne s'écarte de son orientation vers un point de référence prédéterminé sur l'ouvrant (3) qu'à l'intérieur de la plage d'orientation autorisée (A), et **en ce que** la plage d'orientation (A) est définie par le fait que la plage d'orientation (A) autorise un écart autorisée par rapport à l'orientation exacte de la partie du corps (O) vers le point de référence (P) dans les deux directions de pivotement autour de la verticale (7).

2. Procédé selon la revendication 1, **caractérisé en ce qu'**une condition de situation de manœuvre de la situation de manœuvre de déclenchement est définie par le fait que la partie supérieure du corps (O) de l'opérateur (B) est tournée par son coté avant vers l'ouvrant (3) dans le cadre de la plage d'orientation autorisée (A).

3. Procédé selon la revendication 1 ou 2, **caractérisé en ce qu'**une condition de situation de manœuvre de la situation de manœuvre de déclenchement est définie par le fait que la tête de l'opérateur (B) est tournée par son côté avant vers l'ouvrant (3) dans le cadre de la plage d'orientation autorisée (A).

4. Procédé selon l'une des revendications précédentes, **caractérisé en ce qu'**une condition de situation de manœuvre de la situation de manœuvre de déclenchement est définie par le fait qu'un œil de l'opérateur (B) est tourné avec sa direction de regard vers l'ouvrant (3) dans le cadre de la plage d'orientation autorisée (A).

5. Procédé selon l'une des revendications précédentes, **caractérisé en ce que** la situation de manœuvre de déclenchement comprend une combinaison logique, en particulier une combinaison ET et/ou une combinaison OU de deux conditions de situation de manœuvre, et de préférence, **en ce que** la situation de manœuvre de déclenchement comprend la combinaison logique de l'orientation de la partie supérieure (O) du corps de l'opérateur (B) vers l'ouvrant (3) et de l'orientation de la tête de l'opérateur (B) vers l'ouvrant (3).

6. Procédé selon l'une des revendications précédentes, **caractérisé en ce que** le système de capteurs (6) comporte un premier élément capteur qui est destiné à détecter une première condition de situation de manœuvre de la situation de manœuvre de déclenchement, et **en ce que** le système de capteurs (6) comporte au moins un deuxième élément capteur qui est destiné à détecter au moins une deuxième condition de situation de manœuvre de la situation de manœuvre de déclenchement.

7. Procédé selon l'une des revendications précédentes, **caractérisé en ce qu'**une condition de situation de manœuvre de la situation de manœuvre de déclenchement est définie par le fait que la position de l'opérateur (B) à l'intérieur d'une fenêtre temporelle prédéfinie ne varie pas ou ne varie que dans une plage de position prédéterminée.

8. Procédé selon l'une des revendications précédentes, **caractérisé en ce qu'**une condition de situation de manœuvre de la situation de manœuvre de déclenchement est définie par le fait que l'opérateur (B) quitte une zone de proximité prédéterminée associée à l'ouvrant (3) et/ou au véhicule à moteur (2) puis revient dans la zone de proximité.

9. Système de commande destiné à un système d'ouvrant motorisé (1) d'un véhicule à moteur (2), en particulier pour mettre en œuvre un procédé selon l'une des revendications précédentes, comportant un système de commande (5) et un système de capteurs (6), dans lequel les valeurs de mesure de capteurs du système de capteurs (6) sont surveillées au moyen du système de commande (5) pour déterminer s'il existe une situation de manœuvre de déclenchement qui est définie par au moins une condition de situation de manœuvre, et dans lequel, lors de la détection de la situation de manœuvre de déclenchement, le système de commande (5) déclenche une commande du système d'ouvrant (1),
**caractérisé en ce qu'**une condition de situation de manœuvre de la situation de manœuvre de déclenchement est définie par le fait que l'orientation d'au moins une partie (O) du corps de l'opérateur (B) autour de la verticale (7) se situe dans une plage d'orientation autorisée prédéterminée (A), **en ce que** le système de capteurs (6) détecte si l'orientation de ladite moins une partie (O) du corps de l'opérateur (B) se trouve sur la verticale (7) dans la plage d'alignement autorisée (A) et déclenche, en fonction de cela, la commande du système d'ouvrant (1), **en ce qu'**une condition de situation de manœuvre de la situation de manœuvre de déclenchement est définie par le fait qu'au moins une partie (O) du corps de l'opérateur (B) est tournée par son côté avant vers l'ouvrant (3), en ce sens que le côté avant de la partie du corps (O) concernée de l'opérateur (B) ne s'écarte de son orientation vers un point de référence prédéterminé sur l'ouvrant (3) qu'à l'intérieur de la plage d'orientation autorisée (A), et **en ce que** la plage d'orientation (A) est définie par le fait que la plage d'orientation (A) autorise un écart angulaire autorisée par rapport à l'orientation exacte de la partie du corps (O) vers le point de référence (P) dans les deux directions de pivotement autour de la verticale (7).
